# FASCICULE DE BREVET EUROPEEN

(11) **EP 0 486 334 B1**
(45) Date de publication et mention de la délivrance du brevet: **12.04.1995**
(21) Numéro de dépôt: 91402703.2
(22) Date de dépôt: 10.10.1991
(51) Int. Cl.: F41F 3/04

(54) **Dispositif de refroidissement d'une enceinte comprenant une vanne d'injection**
Vorrichtung zur Kühlung eines Raumes mit einem Einspritzventil
Cooling device for a closed space comprising an injection valve

(30) Priorité: 15.11.1990 FR 9014195
(43) Date de publication de la demande: 20.05.1992
(73) Titulaire: ETAT FRANCAIS Représenté par le délégué général pour l'armement, F-00460 Armées (FR)
(72) Inventeur: Truyman, Pierre-Jacques, F-16590 Brie (FR)

(56) Documents cités:
- WO-A-85/01562
- FR-A- 2 523 547
- GB-A- 2 048 435
- US-A- 3 521 850
- US-A- 4 216 799
- US-A- 4 373 420
- US-A- 4 480 522

## Description

La présente invention concerne un dispositif de refroidissement d'une enceinte, comprenant une vanne d'injection de fluide de refroidissement, notamment pour une enceinte d'un système de lancement vertical de missiles.

Dans un système de lancement vertical de missiles il est prévu des moyens pour refroidir telle ou telle partie du système, en fonction des opérations qui se produisent, qu'elles aient été commandées ou produites fortuitement.

Dans un système de lancement vertical, la mise à feu d'un missile débute par un allumage dupropulseur d'accélération du missile pour exécuter la phase de sortie. Les gaz de propulsion ne sont pas récupérés et sont évacués vers le haut par un ou plusieurs conduits d'évacuation des gaz, après passage ou non dans une chambre de tranquillisation située au-dessous des conteneurs de missiles.

En raison des températures qui se développent dans un système de lancement vertical, il est nécessaire d'injecter un fluide de refroidissement, par exemple de l'eau, de manière à refroidir le missile et les gaz de propulsion dans le conduit d'évacuation des gaz, ou plus exactement dans la cuve ou chambre de tranquillisation, lors d'un incident tel qu'un allumage intempestif, ou en période de stockage, ou lors d'un tir retenu, ou en phase de tir, ou encore en cas d'incendie interne à une munition. Une injection de fluide directement dans la cuve ou conduit d'évacuation des gaz peut être également souhaitable lorsqu'il est à craindre une réinflammation des gaz résiduels après un tir normal.

Les systèmes de lancement vertical de missiles comportent généralement des capteurs de pression capables de mesurer localement ou de façon générale la pression dans une enceinte, par exemple dans la chambre de tranquillisation. Les mesures ainsi effectuées sont analysées et traitées afin de déterminer s'il est nécessaire ou non d'injecter un fluide de refroidissement constitué la plus souvent par de l'eau. Lorsque l'eau de refroidissement doit être injectée, alors est enclenchée une commande d'une vanne d'injection, du type pyrotechnique, au moyen d'une impulsion électrique par exemple.

Toutefois, l'utilisation de capteurs de pression présente plusieurs inconvénients. Parmi ces inconvénients, il faut citer le coût d'un tel ensemble de capteurs et de traitement de mesure si l'on veut être certain d'obtenir une injection d'eau fiable et rapide. Un autre inconvénient réside dans le fait qu'une vanne pyrotechnique, qui est choisie pour sa rapidité d'action, peut être sensible à d'autres facteurs du milieu ambiant et notamment aux ondes radio-électriques.

Dans le domaine des essais de propulseurs pour fusée ou engin, on connaît, par le brevet FR 2523547, un ensemble de manutention et de positionnement de sécurité en poste de travail en puits d'un propulseur pour fusée ou missile. La sécurité pour le refroidissement en cas d'allumage intempestif du propulseur est assurée par projection d'eau alimentée par des canalisations reliées au puits dans lequel le propulseur vient actionner un flotteur. Ce dispositif de sécurité ne réagit pas à une brutale surpression, et ne pourait s'adapter au lancement vertical d'un missile.
Par ailleurs, le principe des vannes ou clapets présentant un élément déformable et sensible à une pression déterminée est connu, et illustré par exemple par le brevet US 4216799 dans l'application à un dispositif logique à fluide. Ces circuits logiques sont adaptés à des commandes séquentielles de passage de fluide. Ils ne sont pas prévus pour fonctionner sous de forts débits nécessaires à l'injection d'eau pour des systèmes de refroidissement, notamment de sécurité ou de secours.

La présente invention a pour but de remédier aux inconvénients précités et de proposer un dispositif de refroidissement commandé par une vanne d'injection qui ne soit pas de type pyrotechnique, l'actionnement de la vanne étant produit par la brutale surpression qui est produite lors d'un allumage d'un propulseur.

Un objet de la présente invention est un dispositif de refroidissement d'une enceinte, notamment d'un système de lancement vertical de missiles, comprenant une alimentation en fluide de refroidissement dans l'enceinte, l'alimentation étant réglée par une vanne d'injection, et un dispositif de commande de la vanne, caractérisé en ce que le dispositif de commande s'étend de l'enceinte à la vanne d'injection, et en ce que le dispositif de commande comprend au moins un organe de commande de la vanne qui coopère avec au moins un élément déformable délimitant en partie l'enceinte, de sorte que, lorsque la pression régnant dans l'enceinte atteint une valeur prédéterminée, l'élément déformable est déformé et actionne l'organe de commande dans le sens de l'ouverture de la vanne d'injection afin d'alimenter l'enceinte en fluide de refroidissement. Un tel dispositif permet une injection d'un fluide de refroidissement qui soit rapide et sûre.

Un avantage de la présente invention réside dans le fait de permettre une injection de fluide de refroidissement très rapide et sûre.

D'autres avantages et caractéristiques apparaîtront à la lecture de la description de plusieurs modes de réalisation de l'invention, ainsi que des dessins annexés sur lesquels :

la figure 1 est une vue en perspective partielle d'un système d'évacuation des gaz d'un lance missile vertical.

La figure 2 est une représentation schématique d'un premier mode de réalisation selon l'invention.

La figure 3 est une représentation schématique d'un deuxième mode de réalisation selon l'invention.

La figure 4 est une représentation schématique d'un troisième mode de réalisation selon l'invention.

La figure 5 est une représentation schématique d'un quatrième mode de réalisation selon l'invention.

Un système d'évacuation des gaz d'un lance missile vertical équipant un navire de guerre comprend généralement (figure 1) une cuve de récupération 1 des gaz de propulsion produits par un missile 2 embarqué dans un conteneur 3, lesdits gaz de propulsion étant admis dans la cuve 1 à travers des orifices 3′ au-dessus desquels sont montés les missiles 2. Une cheminée d'évacuation 4 communique avec la cuve 1 et permet l'échappement à l'atmosphère des gaz contenus dans la cuve 1. La cheminée d'évacuation peut être du type unique et rectangulaire comme celle représentée sur la figure 1 ou du type multicylindres. Un dispositif d'injection de fluide de refroidissement 5, en l'occurence de l'eau, est également prévu et il est relié au circuit d'incendie du bâtiment par une canalisation 6.

Selon la présente invention, le dispositif comprend une vanne de fermeture-ouverture 7 qui est montée sur la canalisation 6, un injecteur 8 débouchant dans la cuve 1 qui est représentée partiellement sur la figure 2, et des moyens de commande 9 de la vanne 7. Les moyens de commande 9 sont constitués par une membrane métallique déformable 10 disposée sur une protection thermique 11 qui, éventuellement, peut recouvrir tout ou partie des parois de la cuve 1. La membrane 10 et la protection thermique 11 sont recouvertes par un corps 12, à la partie supérieure duquel est ménagé un orifice 13 pour le passage d'une tige mobile 14 pourvue d'une tête 15. Le corps 12, la membrane 10 et la protection thermique 11 sont fixés au-dessus d'un orifice 16′ ménagé dans la paroi supérieure 16 de la cuve par tout moyen approprié tel que des boulons 17. Le matériau du corps 12 peut, par exemple, être de même nature que la cuve 1, en résine silicone notamment.

Lors de la mise à feu d'un missile, les gaz de propulsion du missile doivent, pour pouvoir être évacués hors du système d'évacuation, au préalable éjecter la masse d'air immobile qui se trouve dans la cuve 1. Il s'ensuit que, pendant une durée très courte, de l'ordre de 40 à 60 millisecondes, juste après la mise à feu, une surpression importante est créee dans la cuve. Une telle surpression est utilisée selon l'invention comme force motrice pour déformer la membrane 10 en direction de la tête élargie 15. La déformation de la membrane 10 entraîne, par contact sur la tête 15, un déplacement de la tige 14 solidaire de la tête 15, laquelle tige 14 actionnant un tiroir d'ouverture-fermeture prévu dans la vanne 7 de façon que l'eau soit pulvérisée à travers l'injecteur 8 à l'intérieur de la cuve 1. La pulvérisation de l'eau dans la cuve 1 provoque le refroidissement des gaz contenus dans la cuve 1.

Lorsque la surpression dans la cuve 1 cesse, la membrane 10 revient à son état initial.

Bien entendu, il peut être nécessaire d'injecter plus ou moins longtemps l'eau de refroidissement. Dans ce cas, on peut prévoir de freiner le retour de la tige 14 vers la position neutre qu'elle occupait avant la déformation de la membrane 10. Le retard à la fermeture de la vanne 7 est prévu fixe dans cette dernière et il est inutile de décrire comment il est réalisé car cela est bien connu des spécialistes en hydraulique ou des vannes.

Le dispositif selon l'invention fonctionne de la même manière lorsqu'il se produit un allumage intempestif de missile puisque dans ce cas une surpression est également provoquée dans la cuve 1 et la vanne 7 est ouverte, après déformation de la membrane 10. Un autre avantage est que le dispositif selon l'invention permet d'alléger les protections thermiques de la cuve 1 puisqu'à chaque phénomène de surpression la vanne 7 s'ouvre et que de l'eau est injectée dans la cuve 1.

En outre, il est à noter que l'injection d'eau systématique après chaque tir, qu'il soit réel ou intempestif, permet de réduire ou même d'éliminer les éventuelles réinflammations des mélanges gazeux qui se produisent après un tir et dûs à l'apport d'oxygène par de l'air aux gaz résiduels.

Selon un autre mode de réalisation représenté sur la figure 3, le dispositif d'injection d'eau comprend outre la canalisation 6, l'injecteur d'eau à l'intérieur de la cuve 1 mais non représenté, des moyens de commande 18 de la vanne 7 munie de son propre retard, par exemple de l'ordre de 5 secondes.

Les moyens de commande 18 comprennent une membrane métallique déformable 10, une protection thermique 11, un corps de maintien 12 qui est solidaire desdites membrane et protection thermique par l'intermédiaire d'une pièce de liaison 19. Dans cette forme de réalisation, la tête de la tige est constituée par un piston 20 sur lequel prend appui l'extrémité d'un ressort 21 dont l'autre extrémité est en appui sur le corps 12. La vanne 7 a alors la possibilité de revenir à sa position initiale par le ressort 21 et une lumière 22 dans laquelle se déplace un téton 23 de la tige 14.

Selon un autre mode de réalisation représenté sur la figure 4, le dispositif a une structure analogue à celle du dispositif représenté sur la figure 3 et, en plus, possède un propre étage de retard fixe, ce qui permet d'utiliser une vanne hydraulique simple ne possédant pas elle-même de fermeture retardée.

L'étage de retard est constitué par une chambre 24 remplie d'un fluide et délimitée par le corps supérieur 12, une plaque de fond 25 et des pièces latérales 26, la tige 14 traversant la plaque de fond 25 et le corps 12 de façon étanche grâce à des joints d'étanchéité 27. Un piston 28 est monté sur la tige 14 et se déplace avec cette dernière dans la chambre 24 qui est remplie d'huile, de façon étanche. Des orifices 29 munis chacun d'un clapet 30 sont ménagés dans le piston 28.

Selon une autre variante représentée sur la figure 5, le retard à la fermeture de la vanne 7 est augmenté lorsque la surpression dans la cuve 1 se maintient, ce qui est le cas lors d'un allumage intempestif d'un missile 2. Les organes qui sont identiques aux réalisations des figures 2 à 4 portent les mêmes références.

L'extrémité supérieure 31 de la tige 14 se déplace dans un évidement borgne 32 ménagé dans une partie terminale 33 d'un plateau flottant 34 qui est disposé dans la chambre 24, au-dessus du deuxième piston 28. Un deuxième ressort 35 est disposé entre le corps 12 et le plateau flottant 31 et un troisième ressort 36 est disposé entre le plateau flottant 34 et le deuxième piston 28. Le plateau flottant 34 est muni d'orifices 37 équipés chacun d'un clapet 38.

Le plateau flottant 34 est, au repos, dans une position basse.

Dans le cas d'un tir normal d'un missile, la déformation de la membrane 10 entraîne le déplacement de l'ensemble piston 20 - tige 14 - piston 28 - partie terminale 33 jusqu'à ce qu'un point de liaison 39 entre la partie terminale et un organe 40 relié à la vanne 7 occupe la position I. Dans cette position, seulement un petit débit d'eau dans la cuve 1 est assuré par la vanne 7. Dès que la surpression dans la cuve 1 cesse, la membrane reprend sa position initiale et le piston 20 revient également à sa position initiale avec un retard, par exemple d'une seconde, induit par l'étage de retard 28. Dès que le piston 20 reprend sa position initiale de repos, l'action exercée par le ressort de rappel 36 sur le plateau tournant 34 cesse et ce dernier revient vers la position basse de repos avec un certain retard, par exemple au bout de 5 secondes.

Dans le cas d'un tir intempestif d'un missile 2, la surpression, dans la cuve 1, est maintenue plus longtemps ce qui entraîne la membrane 10 à rester dans la position déformée haute pendant plusieurs secondes, la durée de la déformation est fonction de la durée de combustion de l'accélérateur du missile. Dans ces conditions, le piston 20 occupe une position haute et le ressort 36 pousse le plateau flottant 34 et par suite la pièce terminale 33 qui amène le point de liaison 39 à la position II correspondant à une pleine ouverture de la vanne 7 et donc à un grand débit d'eau dans la cuve 1. Lorsque l'accélérateur du missile s'arrête, le piston 20 revient à sa position initiale, par exemple en 1 ou 2 secondes, mais le plateau flottant qui s'est déplacé à une position plus haute ne revient en position basse de repos qu'au bout d'un temps plus long qui dépend notamment du diamètre des orifices 37.

## Revendications

1. Dispositif de refroidissement d'une enceinte (1), notamment d'un système de lancement vertical de missiles (2), comprenant une alimentation (6,7,8) en fluide de refroidissement dans l'enceinte (1), l'alimentation étant réglée par une vanne d'injection (7), et un dispositif (9,18) de commande de la vanne (7), caractérisé en ce que le dispositif de commande s'étend de l'enceinte (1) à la vanne d'injection (7), et en ce que le dispositif de commande comprend au moins un organe de commande (14,15;14,20) de la vanne (7) qui coopère avec au moins un élément (19) déformable délimitant en partie l'enceinte, de sorte que, lorsque la pression régnant dans l'enceinte atteint une valeur prédéterminée, l'élément déformable (1) est déformé et actionne l'organe de commande (14,15;14,20) dans le sens de l'ouverture de la vanne (7) d'injection afin d'alimenter l'enceinte (1) en fluide de refroidissement.

2. Dispositif selon la revendication 1, caractérisé en ce que l'organe de commande (9) est constitué par un bouton poussoir (15) dont une extrémité est susceptible d'être déplacée par l'élément déformable (10) et dont l'autre extrémité commande l'ouverture de la vanne d'injection de fluide (7).

3. Dispositif selon l'une des revendications 1 ou 2, caractérisé en ce que l'élément déformable (10) est monté au-dessus d'un orifice (16′) ménagé dans une portion de paroi (16) délimitant un espace dans lequel règne la pression de commande de l'élément déformable (10).

4. Dispositif selon l'une des revendications 1 à 3, caractérisé en ce que l'élément déformable (10) est constitué par une membrane souple.

5. Disposition selon la revendication 4, caractérisé en ce que la membrane souple(10) est métallique.

6. Dispositif selon l'une des revendications 4 ou 5, caractérisé en ce que la membrane souple (10) est revêtue sur la face interne située du côté dudit espace d'une protection thermique (11), lesdites membrane (10) et protection thermique (11) étant disposées entre un premier corps de protection et de fixation (12) et ladite portion de paroi (16).

7. Dispositif selon l'une des revendications précédentes, caractérisé en ce que la vanne (7) est pourvue de moyens de retard qui referment la vanne après un temps prédéterminé.

8. Dispositif selon l'une des revendications 2 à 7, caractérisé en ce que le bouton poussoir est constitué par un piston (20) en appui sur une face externe de la membrane souple (10), la tige (14) dudit piston (20) commandant ladite vanne (7) à l'ouverture, et en ce que des moyens de rappel (21) sont interposés entre ledit piston (20) et le corps de protection et de fixation (12).

9. Dispositif selon la revendication 8, caractérisé en ce que la tige de piston (14) est munie d'un téton (23) susceptible de se déplacer dans une lumière (22) ménagée dans un fourreau de protection de ladite tige (14).

10. Dispositif selon la revendication 8, caractérisé en ce que sur la tige de piston (14) sont montés des moyens de retard (28, 29, 30) de fermeture de la vanne (7), lesdits moyens de retard étant constitués par un deuxième piston (28) disposé à l'intérieur d'une chambre (24) remplie d'huile et solidaire du corps de protection et de fixation (12), ledit deuxième piston (28) étant pourvu d'au moins un orifice (29) muni d'un clapet d'obturation (30).

11. Dispositif selon la revendication 10, caractérisé en ce qu'il comprend, en outre, un plateau (34) monté flottant sur la tige de piston (14), des deuxièmes moyens élastiques (36) préalablement tarés qui sont interposés entre le plateau (34) et le deuxième piston (28), et des troisièmes moyens élastiques (35) préalablement tarés qui sont interposés entre le plateau (34) et le corps (12), le plateau (34) comportant au moins un orifice de passage (37) muni d'un clapet (38).

12. Dispositif selon la revendication 11, caractérisé en ce que l'extrémité (31) de la tige de piston (14) opposée au piston (20) est mobile dans un trou borgne (32) ménagé dans une pièce intermédiaire (33) qui est solidaire du plateau (34) et dont une extrémité commande ladite vanne (7).

13. Dispositif selon l'une des revendications précédentes, caractérisé en ce que la pression de commande de déformation de l'élément déformable (10) est la surpression induite par des gaz produits à l'allumage d'un missile.

14. Dispositif selon la revendication 13, caractérisé en ce que la pression de commande est celle régnant dans une chambre de tranquillisation (1) communiquant avec un conduit d'évacuation (4) des gaz d'un système de lancement vertical de missiles.

15. Dispositif selon l'une des revendications précédentes, caractérisé en ce que le fluide de refroidissement est de l'eau.

## Patentansprüche

1. Kühlvorrichtung eines Schutzbehälters (1), insbesondere eines senkrechten Flugkörper-Startsystems (2), bestehend aus einer Versorgung (6, 7, 8) mit Kühlflüssigkeit im Schutzbehälter (1), wobei die Versorgung mittels eines Einspritzventils (7) geregelt ist, und aus einer Steuervorrichtung des Ventils (7), dadurch gekennzeichnet, daß sich das Steuersystem vom Schutzbehälter (1) bis zum Einspritzventil (7) erstreckt, und daß das Steuersystem zumindest ein Steuerorgan (14, 15; 14, 20) des Ventils (7) umfaßt, das mit zumindest einem verformbaren Element (19) zusammenwirkt, das den Schutzbehälter teilweise abgrenzt, sodaß, wenn der innerhalb des Schutzbehälters herrschende Druck einen bestimmten Wert erreicht, sich das verformbare Element (1) verformt und das Steuerorgan (14, 15; 14, 20) betätigt, um das Einspritzventil (7) zu öffnen, damit der Schutzbehälter (1) mit Kühlflüssigkeit versorgt wird.

2. Vorrichtung nach Patentanspruch 1, dadurch gekennzeichnet, daß das Steuerorgan (9) aus einem Druckknopf (15) besteht, von dem ein Ende durch das verformbare Element (10) verschoben werden kann und dessen anderes Ende die Öffnung des Flüssigkeitseinspritzventils (7) steuert.

3. Vorrichtung nach einem der Patentansprüche 1 oder 2, dadurch gekennzeichnet, daß das verformbare Element (10) über einer Öffnung (16′) eines Wandabschnitts (16) angeordnet ist, der einen Raum begrenzt, in dem der Steuerdruck des verformbaren Elements (10) herrscht.

4. Vorrichtung nach einem der Patentansprüche 1 bis 3, dadurch gekennzeichnet, daß das verformbare Element (10) aus einer elastischen Membran besteht.

5. Vorrichtung nach Patentanspruch 4, dadurch gekennzeichnet, daß die elastische Membran (10) aus Metall besteht.

6. Vorrichtung nach einem der Patentansprüche 4 oder 5, dadurch gekennzeichnet, daß die elastische Membran (10) auf der Seite des besagten Raums auf ihrer Innenseite mit einem Wärmeschutz (11) verkleidet ist, wobei die besagte Membran (10) und der besagte Wärmeschutz (11) zwischen einem ersten Schutz- und Befestigungskörper (12) und dem besagten Wandabschnitt (16) angeordnet sind.

7. Vorrichtung nach einem der vorgenannten Patentansprüche, dadurch gekennzeichnet, daß das Ventil (7) mit Verzögerungsmitteln ausgestattet ist, die das Ventil nach einer bestimmten Zeit schließen.

8. Vorrichtung nach einem der vorgenannten Patentansprüche 2 bis 7, dadurch gekennzeichnet, daß der Druckknopf aus einem Kolben (20) besteht, der sich auf eine Außenseite der elastischen Membran (10) abstützt, wobei die Stange (14) des besagten Kolbens (20) die Öffnung des besagten Ventils (7) steuert, und daß Rückzugsmittel (21) zwischen dem besagten Kolben (20) und dem Schutz- und Befestigungskörper (12) angeordnet sind.

9. Vorrichtung nach Patentanspruch 8, dadurch gekennzeichnet, daß die Kolbenstange (14) mit einem Ansatz (23) bestückt ist, der sich innerhalb einer Aussparung (22) bewegen kann, die in einer Schutzhülle der besagten Stange (14) vorgesehen ist.

10. Vorrichtung nach Patentanspruch 8, dadurch gekennzeichnet, daß an der Kolbenstange (14) Verzögerungsmittel (28, 29, 30) zum Verschließen des Ventils (7) angeordnet sind, wobei die besagten Verzögerungsmittel aus einem zweiten Kolben (28) bestehen, der innerhalb einer mit Öl gefüllten und mit dem Schutz- und Befestigungskörper (12) ein Teil bildenden Kammer (24) angeordnet ist, wobei der besagte zweite Kolben (28) mindestens eine mit einer Verschlußklappe (30) versehenen Öffnung (30) aufweist.

11. Vorrichtung nach Patentanspruch 10, dadurch gekennzeichnet, daß sie außerdem eine auf der Kolbenstange (14) schwimmend montierte Platte (34) sowie zweite elastische, vorher geeichte Mittel (36) aufweist, die zwischen der Platte (34) und dem zweiten Kolben (28) montiert sind, und dritte elastische, vorher geeichte Mittel (35), die zwischen der Platte (34) und dem Körper (12) angeordnet sind, wobei die Platte (34) zumindest eine mit einer Klappe (38) bestückten Durchlaßöffnung (37) aufweist.

12. Vorrichtung nach Patentanspruch 11, dadurch gekennzeichnet, daß das dem Kolben (20) gegenüberliegende Ende (31) der Kolbenstange (14) in einem Grundloch (32) beweglich ist, das in einem mit der Platte (34) ein Teil bildenen Zwischenteil (33) vorgesehen ist, und deren anderes Ende das besagte Ventil (7) steuert.

13. Vorrichtung nach einem der vorstehenden Patentansprüche, dadurch gekennzeichnet, daß der Verformungssteuerdruck des verformbaren Elements (10) der von den bei der Zündung eines Flugkörpers erzeugten Gase erzeugte Überdruck ist.

14. Vorrichtung nach Patentanspruch 13, dadurch gekennzeichnet, daß es sich beim Steuerdruck um denjenigen handelt, der innerhalb eines Schutzbehälters (1) herrscht, der mit einer Abführungsleitung (4) der Gase eines senkrechten Startsystems von Flugkörpern verbunden ist.

15. Vorrichtung nach einem der vorstehenden Patentansprüche, dadurch gekennzeichnet, daß es sich bei der Kühlflüssigkeit um Wasser handelt.

## Claims

1. A cooling apparatus for a chamber (1), in particular for a Vertical Missile-Launching System (2), including a Supply (6, 7, 8) of cooling fluid into the Chamber (1), said supply being adjusted by an Injection Valve (7), and a Device (9, 18) Controlling Valve (7) characterized in that the control valve extends from Chamber (1) to Injection Valve (7), and in that the control system includes at least one Control Device (14, 15; 14, 20) for Valve (7) cooperating with at least one Deformable Element (19) partly containing the chamber, so that when the pressure prevailing in the chamber reaches a predetermined value, Deformable Element (1) is deformed and actuates Control Device (14, 15; 14, 20) to open Injection Valve (7) and supply Chamber (1) with cooling fluid.

2. An apparatus according to Claim 1, characterized in that Control Device (9) consists of a Pushbutton (15), of which one end is liable to be moved by Deformable Element (10), and of which the other end controls the opening of Fluid-Injection Valve (7).

3. An apparatus according to one of Claims 1 or 2, characterized in that Deformable Element (10) is mounted above an Orifice (16') provided in a portion of the Wall (16) containing a space in which the control pressure of Deformable Element (10) prevails.

4. An apparatus according to one of Claims 1 to 3, characterized in that Deformable Element (10) consists of a flexible membrane.

5. An arrangement according to Claim 4, characterized in that Flexible Membrane (10) is metallic.

6. An apparatus according to one of Claims 4 or 5, characterized in that Flexible Membrane (10) is lined on the inner surface alongside said space with a Thermal Shield (11), while Membranes (10) and Thermal Shield (11) are arranged between an Initial Shield and Attaching Body (12) and said portion of Wall (16).

7. An apparatus according to one of the previous claims, characterized in that Valve (7) is provided with means of delay in closing the valve after a predetermined period of time.

8. An apparatus according to one of Claims 2 to 7, characterized in that the pushbutton consists of a piston (20) bearing against an outer face of Flexible Membrane (10), Rod (14) of said Piston (20), controlling said Valve (7) on opening, and in that Return Device (21) is interposed between said Piston (20) and the Shield and Attaching Body (12).

9. An apparatus according to Claim 8, characterized in that Piston Rod (14) is provided with a Stud (23) liable to move through a Hole (22) provided in a sleeve protecting said Rod (14).

10. An apparatus according to Claim 8, characterized in that on Piston Rod (14) is mounted Delaying Device (28, 29, 30) controlling the closing of Valve (7), said delaying device being comprised of Second Piston (28) located within a Chamber (24) filled with oil and integral with the Shield and Attaching Body (12), said Second Piston (28) being provided with at least one Orifice (29), furnished with a Sealing Valve (30).

11. An apparatus according to Claim 10, characterized in that it includes, in addition, a Plate (34) mounted to float on Piston Rod (14) and Second Flexible device (36), previously calibrated and interposed between Plate (34) and Second Piston (28), and Third Flexible Device (35) previously calibrated and interposed between Plate (34) and Body (12), while Plate (34) includes at least one Orifice (37) for passage, provided with a Valve (38).

12. An apparatus according to Claim 11, characterized in that End (31) of Piston Rod (14) opposite Piston (20) moves through a Blind Hole (32) provided in an Intermediate Part (33), integral with Plate (34), and of which one end controls said Valve (7).

13. An apparatus according to one of the previous claims, characterized in that the deformation control pressure of the deformable element (10) is the excess pressure induced by the gases produced on the ignition of a missile.

14. An apparatus according to Claim 13, characterized in that the control pressure is that prevailing in a Tranquilization Chamber (1) communicating with an Evacuation Conduit (4) for the gases of a vertical missile-launching system.

15. An apparatus according to one of the previous claims, characterized in that the cooling fluid used is water.
